# FASCICULE DE BREVET EUROPEEN

(11) **EP 0 775 622 B1**
(45) Date de publication et mention de la délivrance du brevet: **29.08.2001**
(21) Numéro de dépôt: 96402463.2
(22) Date de dépôt: 18.11.1996
(51) Int. Cl.: B61L 5/10

(54) **Dispositif de manoeuvre et de verrouillage d'une lame d'aiguille et procédé de mise en place d'un tel dispositif**
Betätigungs- und Verriegelungseinrichtung für eine Weichenzunge und deren Befestigungsverfahren
Actuating and locking device for a switch tongue and method for installing such a device

(30) Priorité: 22.11.1995 FR 9513874
(43) Date de publication de la demande: 28.05.1997
(73) Titulaire: GEC ALSTHOM TRANSPORT SA, 75116 Paris (FR)
(72) Inventeur: Carmes, Francis, 78960 Voisins le Bretonneux (FR)
(74) Mandataire: Gosse, Michel

(56) Documents cités:
- EP-A- 0 289 978
- EP-A- 0 467 865

## Description

La présente invention concerne les dispositifs de manoeuvre d'aiguillages, en général, et porte, plus particulièrement, sur un dispositif de verrouillage d'une lame d'aiguille d'un aiguillage, sur un dispositif de manoeuvre et de verrouillage d'une lame d'aiguille, sur un procédé de mise en place d'un tel dispositif et sur un dispositif de manoeuvre et de verrouillage d'un d'aiguillage.

Parmi les dispositifs de manoeuvre d'aiguillages situés sur voies principales et utilisés dans le monde on distingue principalement les dispositifs dits talonnables et les dispositifs dits non talonnables.

Une définition de ces termes ainsi que des compléments techniques de l'état de la technique sont, par exemple, données dans le document EP 0 289 978 de la demanderesse.

Les dispositifs de manoeuvre d'aiguillages nécessitent un contrôle de la position des lames d'aiguille et un verrouillage de ces lames d'aiguille.

Le tableau 1 ci-après cite les différents types de dispositifs de manoeuvre d'aiguillages talonnables ou non talonnables.

**Tableau 1**

| **Type** | **Talonnable** | **Non talonnable** | **Nombre de barres** | **Dispositif de verrouillage** |
|---|---|---|---|---|
| I | | X | 1 | indépendant |
| II | X | X | 3 | indépendant |
| III | | X | 3 | intégré |
| IV | X | | 4 | intégré |
| V | | X | 4 | intégré |
| VI | | X | 2 | intégré |

Comme indiqué dans ce tableau 1, le dispositif de manoeuvre d'aiguillage de type II est l'un des rares dispositifs pour lequel existe une version talonnable et une version non talonnable.

Ce dispositif de manoeuvre d'aiguillage fait appel à un dispositif de contrôle des lames d'aiguille intégré dans le mécanisme de manoeuvre ainsi qu'un dispositif de verrouillage des lames d'aiguille indépendant du mécanisme de manoeuvre.

Ce dispositif de manoeuvre d'aiguillage a pour inconvénient de nécessiter un mécanisme et une fixation lourds, de présenter un niveau de sécurité faible et de nécessiter un temps de remplacement important.

Un inconvénient des dispositifs de verrouillage de lames d'aiguille de l'état de la technique est qu'ils ne sont pas susceptibles de s'adapter à un grand nombre de dispositifs de manoeuvre d'aiguillages.

Aussi un but de l'invention est-il un dispositif de verrouillage d'une lame d'aiguille d'un aiguillage et d'un dispositif de manoeuvre et de verrouillage d'aiguillage susceptibles de s'adapter à un grand nombre d'aiguillages.

Un but du dispositif de manoeuvre et de verrouillage d'un aiguillage de l'invention est donc d'assurer la compatibilité avec les dispositifs talonnables ou non talonnables de l'art antérieur.

Un autre but de l'invention est un dispositif de manoeuvre et de verrouillage d'un aiguillage comportant au moins un dispositif de verrouillage d'une lame d'aiguille et pouvant présenter une version talonnable et une version non talonnable.

Conformément à l'invention, le dispositif de verrouillage d'une lame d'aiguille d'un aiguillage, comprend:
- une glissière,
- une plaque de verrouillage jouxtant ladite glissière,
- un élément de commande et au moins une barre de verrouillage disposées coulissantes par rapport à l'ensemble constitué de ladite glissière et de ladite plaque de verrouillage, ledit élément de commande étant susceptible de coulisser par rapport auxdites barres de verrouillage,
- des premier et second pions mobiles maintenus libres dans des première et seconde encoches réalisées dans ledit élément de commande et maintenus libres en rotation dans des première et seconde encoches réalisées dans lesdites barres de verrouillage, lesdits premier et second pions mobiles étant susceptibles d'être entraînés par lesdites première et seconde encoches dudit élément de commande et étant susceptibles d'entraîner longitudinalement lesdites barres de verrouillage, lesdits premier et second pions mobiles étant perpendiculaires auxdits axes longitudinaux dudit élément de commande et desdites barres de manoeuvre,
et se caractérise en ce que:
- ledit élément de commande est une barre de commande,
- lesdites barres de commande et de verrouillage sont accolées face à face parallèlement entre elles,
- lesdites première et seconde encoches sont réalisées sur un même côté desdites barres de commande et de verrouillage,
l'enveloppe extérieure formée par lesdites barres de commande et de verrouillage accolées face à face et
l'enveloppe intérieure de ladite glissière étant de formes générales complémentaires de manière à permettre à ladite barre de commande et auxdites barres de verrouillage de coulisser par rapport à ladite glissière.

Conformément à l'invention, le dispositif de manoeuvre et de verrouillage d'une lame d'aiguille d'un aiguillage se caractérise en ce qu'il comporte un dispositif de verrouillage de ladite lame d'aiguille conforme à l'invention et un dispositif de liaison desdites barres de verrouillage et de ladite lame d'aiguille.

Le dispositif de manoeuvre et de verrouillage d'une lame d'aiguille d'un aiguillage de l'invention satisfait également aux caractéristiques suivantes:
- l'extrémité arrière de ladite glissière, desdites barres de commande et de verrouillage et de ladite plaque de verrouillage est susceptible d'être disposée sur le côté du rail opposé à ladite lame d'aiguille,
- la partie centrale de ladite glissière, desdites barres de commande et de verrouillage et de ladite plaque de verrouillage est susceptible d'être disposée sous ledit rail opposé à ladite lame d'aiguille,
- l'extrémité d'un bâti, disposé sur ladite glissière, est susceptible d'être solidaire dudit côté dudit rail opposé à ladite lame d'aiguille,
- l'extrémité desdites barres de verrouillage est susceptible d'être solidaire d'un dispositif de liaison desdites barres de verrouillage et de ladite lame d'aiguille,
- ledit dispositif de liaison desdites barres de verrouillage et de ladite lame d'aiguille est susceptible d'être fixé sur ladite lame d'aiguille,
- l'extrémité avant de la barre de commande est susceptible d'être solidaire d'une tringle de poussée d'au moins une lame d'aiguille.

Le dispositif de manoeuvre et de verrouillage d'une lame d'aiguille d'un aiguillage de l'invention satisfait également à l'une quelconque des caractéristiques suivantes:
- ledit dispositif de liaison est susceptible d'être solidaire de ladite lame d'aiguille de manière à déplacer ladite lame d'aiguille sous l'action de ladite tringle de poussée,
- ledit dispositif de liaison est constitué d'une chape liée auxdites barres de verrouillage par une entretoise et une vis,
- ladite chape est surmontée d'un ensemble d'adaptation et de fixation à ladite lame d'aiguille,
- ledit ensemble d'adaptation et de fixation comporte un pivot, une ferrure d'adaptation et une tige de liaison,
- ledit pivot est muni d'une articulation élastique permettant une liberté de déplacement vertical limitée de ladite lame d'aiguille,
- ladite ferrure d'adaptation est réalisée spécifiquement suivant chaque principe de fixation de ladite lame d'aiguille,
- ladite ferrure d'adaptation s'adapte soit sur l'âme, soit sur la semelle de ladite lame d'aiguille de manière à ce que ledit dispositif de manoeuvre et de verrouillage de ladite lame d'aiguille s'adapte à un grand nombre de lames d'aiguille,
- ladite tige de liaison est disposée sur ladite ferrure d'adaptation de manière à permettre une dilatation de ladite lame d'aiguille et donc un déplacement longitudinal dudit pivot par rapport à ladite lame d'aiguille.

Conformément à l'invention, le dispositif de manoeuvre et de verrouillage d'un aiguillage comporte au moins un dispositif de manoeuvre et de verrouillage d'une lame d'aiguille dudit aiguillage conforme à l'invention.

Conformément à l'invention, le procédé de mise en place du dispositif de manoeuvre et de verrouillage d'une lame d'aiguille d'un aiguillage conforme à l'invention, ledit dispositif comportant un dispositif de verrouillage de ladite lame d'aiguille conforme à l'invention, est tel que:
- l'extrémité arrière de ladite glissière, desdites barres de commande et de verrouillage et de ladite plaque de verrouillage est fixée sur le côté du rail opposé à ladite lame d'aiguille,
- la partie centrale de ladite glissière, desdites barres de commande et de verrouillage et de ladite plaque de verrouillage est fixée sous ledit rail opposé à ladite lame d'aiguille,
- l'extrémité d'un bâti, disposé sur ladite glissière, est fixée sur ledit côté dudit rail opposé à ladite lame d'aiguille,
- l'extrémité desdites barres de verrouillage est fixée sur un dispositif de liaison desdites barres de verrouillage et de ladite lame d'aiguille,
- ledit dispositif de liaison desdites barres de verrouillage et de ladite lame d'aiguille est fixé sur ladite lame d'aiguille,
- l'extrémité avant de la barre de commande est fixée sur une tringle de poussée d'au moins une lame d'aiguille.

Le procédé de l'invention satisfait également à l'une quelconque des caractéristiques suivantes:
- ladite chape dudit dispositif de liaison est fixée auxdites barres de verrouillage par une entretoise et une vis,
- ladite chape est surmontée d'un ensemble d'adaptation et de fixation à ladite lame d'aiguille, comportant un pivot, une ferrure d'adaptation et une tige de liaison,
- ladite ferrure d'adaptation est réalisée spécifiquement suivant chaque principe de fixation de ladite lame d'aiguille,
- ladite ferrure d'adaptation est fixée soit sur l'âme, soit sur la semelle de ladite lame d'aiguille de manière à ce que ledit dispositif de manoeuvre et de verrouillage de ladite lame d'aiguille s'adapte à un grand nombre de lames d'aiguille,
- ladite lame d'aiguille est déplacée sous l'action de ladite tringle de poussée par l'intermédiaire dudit dispositif de liaison.

Un avantage du dispositif de verrouillage d'une lame d'aiguille de l'invention est d'éviter les déverrouillages intempestifs.

Un avantage du dispositif de manoeuvre et de verrouillage d'un aiguillage de l'invention est de permettre un montage simple et rapide.

D'autres buts, caractéristiques et avantages de l'invention apparaîtront à la lecture de la description du mode de réalisation préféré du dispositif de verrouillage d'une lame d'aiguille d'un aiguillage, du dispositif de manoeuvre et de verrouillage d'une lame d'aiguille, du procédé de mise en place d'un tel dispositif et du dispositif de manoeuvre et de verrouillage d'un d'aiguillage, description faite en liaison avec les dessins dans lesquels:
- la figure 1 est une vue en perspective du dispositif de verrouillage d'une lame d'aiguille ainsi que du dispositif de manoeuvre et de verrouillage d'une lame d'aiguille incorporant un tel dispositif de verrouillage, conformes à l'invention,
- la figure 2 est une vue éclatée du dispositif de verrouillage d'une lame d'aiguille ainsi que du dispositif de manoeuvre et de verrouillage d'une lame d'aiguille incorporant un tel dispositif de verrouillage, conformes à l'invention,
- les figures 3A et 3B sont des vues, respectivement en élévation et en coupe, d'un dispositif de manoeuvre et de verrouillage d'aiguillages non talonnable comportant deux dispositifs de verrouillage de lames d'aiguille conformes à l'invention,
- les figures 3C et 3D sont des vues, respectivement en élévation et en coupe, d'un dispositif de manoeuvre et de verrouillage d'aiguillages talonnable comportant deux paires de dispositifs de verrouillage de lames d'aiguille conformes à l'invention,
- les figures 4A à 4E représentent un diagramme de fonctionnement du dispositif de manoeuvre et de verrouillage d'aiguillages talonnable, la manoeuvre étant effectuée par un moteur d'entraînement,
- les figures 4F à 4J représentent un diagramme de fonctionnement du dispositif de manoeuvre et de verrouillage d'aiguillages talonnable, la manoeuvre étant due à une circulation,
- les figures 5A à 5E représentent un diagramme de fonctionnement d'un dispositif de manoeuvre et de verrouillage d'aiguillages non talonnable.

La figure 1 est une vue en perspective du dispositif de verrouillage DV d'une lame d'aiguille conforme à l'invention ainsi que du dispositif de manoeuvre et de verrouillage d'une lame d'aiguille incorporant un tel dispositif de verrouillage également conforme à l'invention.

Le dispositif de manoeuvre et de verrouillage d'une lame d'aiguille est monté, en partie, sur un rail et, en partie, sur la lame d'aiguille associée à ce rail.

La figure 2 est une vue éclatée du dispositif de manoeuvre et de verrouillage d'une lame d'aiguille incorporant un dispositif de verrouillage DV d'une lame d'aiguille, ces deux dispositifs étant conformes à l'invention.

Le dispositif de verrouillage DV d'une lame d'aiguille de l'invention se compose, comme représenté sur les figures 1 et 2, d'une glissière 1, d'une plaque de verrouillage 2, d'une barre de commande 3 et de deux barres de verrouillage 4.

La glissière 1 est surmontée de la plaque de verrouillage 2.

La barre de commande 3 et les deux barres de verrouillage 4 sont montées coulissantes dans l'ensemble constitué de la glissière 1 et de la plaque de verrouillage 2.

La barre de commande 3 est susceptible de coulisser par rapport aux deux barres de verrouillage 4.

La barre de commande 3 est de préférence disposée entre les deux barres de verrouillage 4.

Des premier 5 et second 6 pions mobiles sont maintenus libres en rotation dans des première 7 et seconde 8 encoches réalisées dans les barres de verrouillage 4.

Les premier 5 et second 6 pions mobiles sont perpendiculaires à la barre de commande 3 et aux barres de verrouillage 4.

Les première 7 et seconde 8 encoches sont de préférence réalisées dans la partie supérieure de la barre de commande 3 et des barres de verrouillage 4.

Les pions mobiles 5, 6 ont pour fonction essentielle d'entrainer longitudinalement les lames de verrouillage 4 sous l'effet du déplacement longitudinal de la barre de commande 3.

Un dispositif électrique de commutation 9 est solidaire de la plaque de verrouillage 2.

Un bâti 10 supporte l'extrémité arrière de la glissière 1 ainsi qu'un couvercle arrière 11.

Le couvercle arrière 11 supporte une sortie de câble 12 connectée au dispositif électrique de commutation 9.

L'extrémité arrière A de l'ensemble bâti 10, glissière 1, barres de commande 3 et de verrouillage 4, plaque de verrouillage 2 et le dispositif de commutation 9 sont disposés sur un côté du rail 14 associé au dispositif de manoeuvre et de verrouillage.

Cet ensemble est par exemple surmonté d'un capot 13.

La partie centrale B de l'ensemble glissière 1, plaque de verrouillage 2, barres de commande 3 et de verrouillage 4 est destinée à être disposée sous le rail 14 associé au dispositif de manoeuvre et de verrouillage.

L'extrémité avant C du bâti 10 est solidaire du rail concerné.

Un dispositif de liaison 15 de la lame 16 d'aiguille associée au rail 14 concerné est solidaire des extrémités avant D des barres de verrouillage 4.

L'extrémité avant E de la barre de commande 3 est solidaire d'une tringle de poussée 17 des lames d'aiguille.

Le dispositif de liaison 15 est destiné à déplacer la lame 16 d'aiguille.

Le dispositif de liaison 15 des barres de verrouillage 4 à la lame d'aiguille 16 est constitué d'une chape 27 liée de façon définitive par une entretoise 28 et une vis spéciale 29 rendue indesserrable après montage, par soudage sur la chape.

La chape est surmontée d'un ensemble d'adaptation et de fixation à la lame d'aiguille.

Cet ensemble d'adaptation et de fixation comporte un pivot 30, une ferrure d'adaptation 32 et une tige de liaison 33.

Le pivot 30 est muni d'une articulation élastique 31 qui permet une liberté de déplacement vertical limitée de la lame d'aiguille.

La ferrure d'adaptation 32 est réalisée spécifiquement suivant chaque principe de fixation de la lame d'aiguille.

Une telle ferrure doit s'adapter soit sur l'âme, soit sur la semelle de la lame d'aiguille.

Une telle ferrure d'adaptation permet d'obtenir un dispositif de manoeuvre et de verrouillage d'une lame d'aiguille susceptible de s'adapter à un grand nombre de lame d'aiguille.

La tige de liaison 33 est disposée sur la ferrure d'adaptation 32 de manière à permettre une dilatation de la lame d'aiguille et donc un déplacement longitudinal du pivot par rapport à la lame d'aiguille.

La chape 27 comporte un becquet usiné suivant le profil de la lame d'aiguille qui assure dans les limites de sécurité, le maintien de la lame d'aiguille en cas de défaillance du dispositif de liaison 15.

Les figures 3A et 3B sont des vues, respectivement en élévation et en coupe, d'un dispositif de manoeuvre et de verrouillage d'aiguillages non talonnable comportant deux dispositifs de verrouillage DV₁, DV₂ de lames 16A, 16B d'aiguille 21 conformes à l'invention.

Est représenté sur ces figures 3A et 3B, un aiguillage 20 composé d'une aiguille 21 flexible et de rails 22 contre aiguille, d'un ensemble de tringles d'écartement 23, d'un dispositif d'attaque multiple 24, d'un moteur d'entraînement 25A et d'une première tringle de manoeuvre 26A, de deux dispositifs de verrouillage DV₁, DV₂ des lames 16A, 16B d'aiguille 21.

Les barres d'écartement 23A, 23B sont de longueur fixe et lient les lames d'aiguille 21.

Le dispositif de manoeuvre et de verrouillage d'aiguillages non talonnable peut être équipé d'un ou plusieurs systèmes de manoeuvre en talon 24, 26A, 26B.

La manoeuvre du dispositif de manoeuvre et de verrouillage d'aiguillages non talonnable est assurée par un moteur d'entraînement 25A.

Comme plus particulièrement représenté à la figure 3B, la première tringle de manoeuvre 26A est reliée au moteur 25A et à la partie centrale d'une tringle de poussée 17 de préférence aux moyens de pattes d'articulation.

La première tringle de manoeuvre 26A est prolongée jusqu'au dispositif d'attaque multiple 24 par une seconde tringle de manoeuvre 26B.

Les dispositifs de verrouillage DV₁, DV₂ des lames 16A, 16B d'aiguille 21 sont solidaires de l'un des rails 14A, 14B.

Les figures 3C et 3D sont des vues, respectivement en élévation et en coupe, d'un dispositif de manoeuvre et de verrouillage d'aiguillages talonnable comportant deux ou plusieurs paires de dispositifs de verrouillage DV₁, DV₂, DV₃, DV₄ de lames 16A, 16B d'aiguille 21 conformes à l'invention.

Est représenté sur ces figures 3C et 3D, un aiguillage 20 composé d'une aiguille 21 flexible et de rails 22 contre aiguille, d'un ensemble de tringles d'écartement 23C, 23D, d'un dispositif d'attaque multiple 24, d'un moteur d'entraînement 25B et d'une première tringle de manoeuvre 26A, de quatre dispositifs de verrouillage DV₁, DV₂, DV₃, DV₄ des lames 16A, 16B d'aiguille 21.

Les barres d'écartement 23C, 23D lient les lames d'aiguille 21.

Ces barres d'écartement 23C, 23D sont élastiques et comportent des moyens élastiques 18.

Les moyens élastiques 18 des barres d'écartement sont à course d'extension limitée par des butées.

Le dispositif de manoeuvre et de verrouillage d'aiguillages talonnable peut être équipé d'un ou plusieurs systèmes de manoeuvre en talon 24, 26.

La manoeuvre du dispositif de manoeuvre et de verrouillage d'aiguillages talonnable est assurée par un moteur d'entraînement 25B.

Le moteur d'entraînement 25B du dispositif de manoeuvre et de verrouillage d'aiguillages talonnable possède un disjoncteur mécanique réarmable inséré dans sa chaîne cinématique.

Ce disjoncteur se déclenche sous un effort anormal comme par exemple suite à un effet de talonnage du dispositif de manoeuvre et de verrouillage d'aiguillages talonnable.

Le déclenchement de ce disjoncteur est contrôlé électriquement.

Comme plus particulièrement représenté à la figure 3D, la première tringle de manoeuvre 26A est reliée au moteur 25B et à la partie centrale de la tringle de poussée 17 de préférence aux moyens de pattes d'articulation.

La première tringle de manoeuvre 26A est prolongée jusqu'au dispositif d'attaque multiple 24 par une seconde tringle de manoeuvre 26B.

Les dispositifs de verrouillage DV₁ et DV₃ et les dispositifs de verrouillage DV₂ et DV₄ des lames 16A, 16B d'aiguille 21 sont solidaires de l'un ou l'autre des rails 14A, 14B, respectivement.

Les figures 4A à 4E représentent un diagramme de fonctionnement du dispositif de manoeuvre et de verrouillage d'aiguillages talonnable, la manoeuvre étant effectuée par un moteur d'entraînement.

La figure 4A représente l'aiguillage verrouillé, lames à droite.

La lame d'aiguille de droite 16B est liée à la barre de verrouillage 4 du dispositif de verrouillage DV₂, la barre de verrouillage 4 étant immobilisée par le pion mobile 5B du fait que ce pion 5B est engagé dans une encoche de la plaque de verrouillage 2.

Le pion mobile 5B est fermement maintenu dans cette encoche de la plaque de verrouillage 2 par la barre de commande 3, la barre de commande 3 étant en appui sur le bâti 1 du dispositif de verrouillage DV₂.

Les dispositifs de verrouillage DV₁ et DV₂ sont associés à des commutateurs 9.

Les contacts électriques 35, 36 des commutateurs ont pour fonction de vérifier la bonne position et l'intégrité des éléments de commande et de verrouillage ainsi que la position effective des lames d'aiguilles 16A, 16B.

En cas de défaillance de l'une des barres d'écartement élastiques 23C, 23D pendant le passage d'une circulation, le dispositif de verrouillage de gauche DV₁ limitera la fermeture éventuelle de la lame d'aiguille ouverte 16A à la valeur du jeu J1.

Cette valeur du jeu J1 est suffisante pour assurer le passage de la circulation en toute sécurité et en mode dégradé.

La défaillance est détectée par le contrôleur électrique.

La figure 4B représente l'aiguillage déverrouillé.

La barre de commande 3 commandées par le moteur d'entraînement se déplace vers la gauche.

Les contacts électriques 35, 36 s'ouvrent.

La barre de commande 3 venant au contact du pion mobile 5A et poussant ce dernier, provoque le mouvement de la lame d'aiguille gauche 16A entraînant une compression limitée d'au moins une barre d'écartement élastique 23C, 23D.

La course des barres de commande étant suffisante, elle provoque le déverrouillage de la lame de droite 16B par éjection du piont mobile 5B de son encoche.

La figure 4C montre la translation en parralèle des lames d'aiguille.

La figure 4D représente l'aiguillage verrouillé, lames à gauche.

Le pion mobile 5A du dispositif de verrouillage de gauche DV₁ est introduit dans son encoche par la barre de commande 3.

La lame d'aiguille de gauche se verrouille.

la lame d'aiguille de droite continue son mouvement d'ouverture sous l'effet d'au moins un ressort 18 des barres d'écartement 23C, 23D.

Tous les contacts électriques 35, 36 des commutateurs sont maintenus ouverts.

La figure 4E représente l'aiguillage verrouillé à gauche.

Le moteur d'entraînement, par son arrêt, stoppe le mouvement des barres de commande 3.

La lame d'aiguille de gauche 16A est verrouillée.

Les ressorts 18 des barres d'écartement 23C, 23D ont achevé le mouvement d'ouverture de la lame d'aiguille de droite 16B.

La barre de commande 3 du dispositif de verrrouillage de droite DV₂ a libéré le pion mobile 5B du fait du jeu J2.

Les contacts électriques 35, 36 des commutateurs établissent les circuits de contrôle d'ouverture et de fermeture des lames d'aiguille correspondantes.

Il est important de noter que les jeux J1 et J2 rendent insensible le disjoncteur mécanique du moteur d'entraînement quels que soient les vibrations ou chocs endurés par la lame d'aiguille ouverte pendant le passage d'une circulation.

Le dispositif de manoeuvre et de verrouillage d'aiguillages talonnable de l'invention ne travaille pas uniquement sans effort mais nécessite une course d'ouverture provoquée et effective de la lame ouverte avant de solliciter et de provoquer, sans effort, la disjonction du moteur d'entraînement lui-même.

Les figures 4F à 4J représentent un diagramme de fonctionnement du dispositif de manoeuvre et de verrouillage d'aiguillages talonnable, la manoeuvre étant due à une circulation.

La figure 4F reprend la figure 4A et représente l'aiguillage verrouillé, lames à droite.

La figure 4G représente le début du talonnage de l'aiguillage.

Une circulation arrive en talon, l'aiguille n'étant pas en conformité de position.

Lorsqu'un boudin d'une roue gauche 38 d'un véhicule chasse la lame ouverte 16A, le contact électrique 35 de contrôle de position de la lame 16A s'ouvre du fait du déplacement des barres de verrouillage 4 du dispositif de verrouillage DV₁.

L'un au moins des ressorts 18 des barres d'écartement 23C, 23D se comprime.

Comme représenté à la figure 4H, les deux barres de verrouillage du dispositif de verrouillage DV₁ entrent en contact avec le pion mobile 5A, ce qui provoqué un mouvement des barres de commande 3 et donc la disjonction du disjoncteur mécanique du moteur d'entraînement, puis le déverrouillage de la lame d'aiguille de droite par le pion mobile 5B du dispositif de verrouillage DV₂.

La figure 4I montre le mouvement des lames provoqué par la circulation.

Le diagramme de la figure 4I correspond au diagramme de la figure 4C, le mouvement n'étant pas provoqué par la moteur d'entraînement mais par la circulation.

Lors de ce mouvement des lames, les contacts électriques 36, 37 des commutateurs sont ouverts.

Comme représenté à la figure 4J, le mouvement de talonnage cesse lorsque l'espace entre la lame d'aiguille 16A et le contrerail 14B est suffisant pour laisser passer la roue.

Tous les contacts électriques des commutateurs sont ouverts.

Le dispositif de verrouillage étant talonné, le réarmement du dispositif peut être obtenu par une manoeuvre manuelle ou électrique du disjoncteur mécanique du moteur d'entraînement.

L'aiguillage est alors remis en situation normale, comme représenté à figure 4F, le disjoncteur mécanique étant à nouveau sous contrôle électrique au moyen du contact 37.

Les figures 5A à 5E représentent un diagramme de fonctionnement d'un dispositif de manoeuvre et de verrouillage d'aiguillages non talonnable comportant deux dispositifs de verrouillage de lames 16A, 16B d'aiguille conforme à l'invention.

La figure 5A représente l'aiguillage verrouillé, lames à gauche.

La lame d'aiguille de gauche 16A est liée aux deux barres de verrouillage 4 du dispositif de verrouillage DV₁, les barres de verrouillage étant immobilisées par le pion mobile 5A engagé dans l'encoche de la plaque de verrouillage 2.

Le pion mobile 6A est fermement maintenu dans son encoche par la barre de commande 3, laquelle est en appui sur le bâti 1 du dispositif de verrouillage DV₁.

La lame d'aiguille de droite 16B est verrouillée de la même manière par le dispositif de verrouillage de droite DV₂.

Les contacts électriques 35, 36 des commutateurs contrôle la bonne position et l'intégrité des éléments de commande et de verrouillage ainsi que la position effective de la lame 16A et l'ouverture de la lame 16B.

La figure 5B montre le déverrouillage de l'aiguille.

Les barres de commande 3 commandées par le moteur d'entraînement se déplacent vers la droite.

Les contacts électriques 35 s'ouvrent.

Les barres de commande en venant au contact des pions mobiles 6A et 5B provoquent l'éjection des pions 5A et 6B et donc le déverrouillage des lames 16A et 16B.

La figure 5C montre la translation des lames.

Les barres de verrouillage étant liées aux barres de commande au moyen des pions mobiles 5B, 6B dans le cas du dispositif de verrouillage DV₂ ou au moyen des pions mobiles 5A, 6A dans le cas du dispositif de verrouillage DV₁, l'ensemble des barres se déplace de gauche à droite.

La figure 5D montre le verrouillage à droite des lames d'aiguille.

Les barres de commande continuent leur mouvement sous l'effet du moteur d'entraînement.

La lame d'aiguille de droite 16B arrive au contact du contrerail 14B.

Les pions mobiles 5B et 6A sont conduits dans les encoches de leur plaque de verrouillage respective par les barres de commande.

Enfin, la figure 5E représente l'aiguillage verrouillé, lames à droite.

Le mouvement des barres de commande est stoppé.

Les pions mobiles 5B et 6A sont fermement maintenus dans leur encoche par les barres de commande, les barres de commande étant en appui sur les bâtis 1 des dispositifs de verrouillage DV₁ et DV₂, respectivement.

Il résulte de ce qui précède un procédé de mise en place du dispositif de manoeuvre et de verrouillage d'une lame d'aiguille d'un aiguillage.

Ce procédé de mise en place du dispositif de manoeuvre et de verrouillage d'une lame d'aiguille d'un aiguillage, le dispositif comportant un dispositif de verrouillage DV de la lame d'aiguille tel que décrit ci-dessus, est tel que:
- l'extrémité arrière A de la glissière 1, des barres de commande 3 et de verrouillage 4 et de la plaque de verrouillage 2 est fixée sur le côté du rail 14 opposé à la lame d'aiguille 16,
- la partie centrale B de laglissière 1, des barres de commande 3 et de verrouillage 4 et de la plaque de verrouillage 2 est fixée sous le rail 14 opposé à la lame d'aiguille 16,
- l'extrémité C d'un bâti 10, disposé sur la glissière 1, est fixée sur le côté dudit rail 14 opposé à la lame d'aiguille 16,
- l'extrémité D des barres de verrouillage 4 est fixée sur un dispositif de liaison 15 des barres de verrouillage 4 et de la lame d'aiguille 16,
- ledit dispositif de liaison 15 des barres de verrouillage 4 et de la lame d'aiguille 16 est fixé sur la lame d'aiguille 16,
- l'extrémité avant E de la barre de commande 3 est fixée sur une tringle de poussée 17 d'au moins une lame d'aiguille 16.

## Revendications

1. Dispositif de verrouillage DV d'une lame d'aiguille (16) d'un aiguillage, comprenant:
- une glissière (1),
- une plaque de verrouillage (2) jouxtant ladite glissière (1),
- un élément de commande (3) et au moins une barre de verrouillage (4) disposées coulissantes par rapport à l'ensemble constitué de ladite glissière (1) et de ladite plaque de verrouillage (2), ledit élément de commande (3) étant susceptible de coulisser par rapport auxdites barres de verrouillage (4),
- des premier (5) et second (6) pions mobiles maintenus libres dans des première (7) et seconde (8) encoches réalisées dans ledit élément de commande (3) et maintenus libres en rotation dans des première (7) et seconde (8) encoches réalisées dans lesdites barres de verrouillage (4), lesdits premier (5) et second (6) pions mobiles étant susceptibles d'être entraînés par lesdites première (7) et seconde (8) encoches dudit élément de commande (3) et étant susceptibles d'entraîner longitudinalement lesdites barres de verrouillage (4), lesdits premier (5) et second (6) pions mobiles étant perpendiculaires auxdits axes longitudinaux dudit élément de commande (3) et desdites barres de verrouillage (4),
**caractérisé en ce que**:
- ledit élément de commande (3) est une barre de commande,
- lesdites barres de commande (3) et de verrouillage (4) sont accolées face à face parallèlement entre elles,
- lesdites première (7) et seconde (8) encoches sont réalisées sur un même côté desdites barres de commande (3) et de verrouillage (4),
l'enveloppe extérieure formée par les barres de commande (3) et de verrouillage (4) accolées face à face et l'enveloppe intérieure de ladite glissière (1) étant de formes générales complémentaires de manière à permettre à ladite barre de commande (3) et auxdites barres de verrouillage (4) de coulisser par rapport à ladite glissière (1).

2. Dispositif de manoeuvre et de verrouillage d'une lame d'aiguille (16) d'un aiguillage **caractérisé en ce qu**'il comporte un dispositif de verrouillage DV de ladite lame d'aiguille conforme à la revendication 1 et un dispositif de liaison (15) desdites barres de verrouillage (4) et de ladite lame d'aiguille (16).

3. Dispositif selon la revendication 2, dans lequel:
- l'extrémité arrière A de ladite glissière (1), desdites barres de commande (3) et de verrouillage (4) et de ladite plaque de verrouillage (2) est susceptible d'être disposée sur le côté du rail (14) opposé à ladite lame d'aiguille (16),
- la partie centrale B de ladite glissière (1), desdites barres de commande (3) et de verrouillage (4) et de ladite plaque de verrouillage (2) est susceptible d'être disposée sous ledit rail (14) opposé à ladite lame d'aiguille (16),
- l'extrémité C d'un bâti (10), disposé sur ladite glissière (1), est susceptible d'être solidaire dudit côté dudit rail (14) opposé à ladite lame d'aiguille (16),
- l'extrémité D des barres de verrouillage (4) est susceptible d'être solidaire dudit dispositif de liaison (15) desdites barres de verrouillage (4) et de ladite lame d'aiguille (16),
- ledit dispositif de liaison (15) des barres de verrouillage (4) et de ladite lame d'aiguille (16) est susceptible d'être fixé sur ladite lame d'aiguille (16),
- l'extrémité avant E de la barre de commande (3) est susceptible d'être solidaire d'une tringle de poussée (17) d'au moins une lame d'aiguille (16).

4. Dispositif selon la revendications 3, dans lequel ledit dispositif de liaison (15) est susceptible d'être solidaire de ladite lame d'aiguille (16) de manière à déplacer ladite lame d'aiguille (16) sous l'action de ladite tringle de poussée (17).

5. Dispositif selon la revendications 4, dans lequel ledit dispositif de liaison (15) est constitué d'une chape (27) liée auxdites barres de verrouillage (4) par une entretoise (28) et une vis (29).

6. Dispositif selon la revendications 5, dans lequel ladite chape (27) est surmontée d'un ensemble (30, 32, 33) d'adaptation et de fixation à ladite lame d'aiguille (16).

7. Dispositif selon la revendications 6, dans lequel ledit ensemble d'adaptation et de fixation comporte un pivot (30), une ferrure d'adaptation (32) et une tige de liaison (33).

8. Dispositif selon la revendications 7, dans lequel ledit pivot (30) est muni d'une articulation élastique (31) permettant une liberté de déplacement vertical limitée de ladite lame d'aiguille (16).

9. Dispositif selon la revendications 7, dans lequel ladite ferrure d'adaptation (32) est réalisée spécifiquement suivant chaque principe de fixation de ladite lame d'aiguille (16).

10. Dispositif selon la revendications 9, dans lequel ladite ferrure d'adaptation (32) s'adapte soit sur l'âme, soit sur la semelle de ladite lame d'aiguille (16) de manière à ce que ledit dispositif de manoeuvre et de verrouillage de ladite lame d'aiguille (16) s'adapte à un grand nombre de lames d'aiguille.

11. Dispositif selon la revendications 7, dans lequel ladite tige de liaison (33) est disposée sur ladite ferrure d'adaptation (32) de manière à permettre une dilatation de ladite lame d'aiguille (16) et donc un déplacement longitudinal dudit pivot (30) par rapport à ladite lame d'aiguille (16).

12. Dispositif de manoeuvre et de verrouillage d'un aiguillage comportant au moins un dispositif de manoeuvre et de verrouillage d'une lame d'aiguille (16) dudit aiguillage conforme à l'une quelconque des revendications 2 à 11.

13. Procédé de mise en place du dispositif de manoeuvre et de verrouillage d'une lame d'aiguille (16) d'un aiguillage selon l'une quelconque des revendications 2 à 11, ledit dispositif comportant un dispositif de verrouillage DV de ladite lame d'aiguille (16) conforme à la revendication 1, procédé dans lequel:
- l'extrémité arrière A de ladite glissière (1), desdites barres de commande (3) et de verrouillage (4) et de ladite plaque de verrouillage (2) est fixée sur le côté du rail (14) opposé à ladite lame d'aiguille (16),
- la partie centrale B de ladite glissière (1), desdites barres de commande (3) et de verrouillage (4) et de ladite plaque de verrouillage (2) est fixée sous ledit rail (14) opposé à ladite lame d'aiguille (16),
- l'extrémité C d'un bâti (10), disposé sur ladite glissière (1), est fixée sur ledit côté dudit rail (14) opposé à ladite lame d'aiguille (16),
- l'extrémité D des barres de verrouillage (4) est fixée sur un dispositif de liaison (15) desdites barres de verrouillage (4) et de ladite lame d'aiguille (16),
- ledit dispositif de liaison (15) des barres de verrouillage (4) et de ladite lame d'aiguille (16) est fixé sur ladite lame d'aiguille (16),
- l'extrémité avant E de la barre de commande (3) est fixée sur une tringle de poussée (17) d'au moins une lame d'aiguille (16).

14. Procédé selon la revendication 13, dans lequel ladite chape (27) dudit dispositif de liaison (15) est fixée auxdites barres de verrouillage (4) par une entretoise (28) et une vis (29).

15. Procédé selon la revendication 14, dans lequel ladite chape (27) est surmontée d'un ensemble (30, 32, 33) d'adaptation et de fixation à ladite lame d'aiguille (16), comportant un pivot (30), une ferrure d'adaptation (32) et une tige de liaison (33).

16. Procédé selon l'une quelconque des revendications 13 à 15, dans lequel ladite ferrure d'adaptation (32) est réalisée spécifiquement suivant chaque principe de fixation de ladite lame d'aiguille (16).

17. Procédé selon la revendication 16, dans lequel ladite ferrure d'adaptation (32) est fixée soit sur l'âme, soit sur la semelle de ladite lame d'aiguille (16) de manière à ce que ledit dispositif de manoeuvre et de verrouillage de ladite lame d'aiguille (16) s'adapte à un grand nombre de lames d'aiguille.

18. Procédé selon l'une quelconque des revendications 13 à 17, dans lequel ladite lame d'aiguille (16) est déplacée sous l'action de ladite tringle de poussée (17) par l'intermédiaire dudit dispositif de liaison (15).

## Patentansprüche

1. Vorrichtung zur Verriegelung DV einer Weichenzunge (16) einer Weiche, umfassend:
- eine Gleitschiene (1),
- eine Verriegelungsplatte (2) neben der Gleitschiene (1),
- ein Steuerelement (3) und zumindest ein Verriegelungsbolzen (4), gleitend angeordnet bezüglich der Anordnung gebildet aus der Gleitschiene (1) und der Verriegelungsplatte (2), wobei das Steuerelement (3) bezüglich der Verriegelungsbolzen (4) gleiten kann,
- erste (5) und zweite (6) bewegliche Drehzapfen, die frei in ersten (7) und zweiten (8) Kerben gehalten werden, ausgebildet in dem Steuerelement (3) und frei drehbar gehalten in ersten (7) und zweiten (8) Kerben, die in dem Verriegelungsbolzen (4) ausgebildet sind, wobei die ersten (5) und zweiten (6) beweglichen Drehzapfen durch die erste (7) und zweite (8) Kerbe des Steuerelements (3) bewegt werden können und die Verriegelungsbolzen (4) in Längsrichtung bewegen können, wobei die ersten (5) und zweiten (6) beweglichen Drehzapfen rechtwinklig zu den Längsachsen des Steuerelementes (3) und den Verriegelungsbolzen (4) sind,
**dadurch gekennzeichnet**, daß:
- das Steuerelement (3) ein Steuerbolzen ist, die Bolzen zur Steuerung (3) und zur Verriegelung (4) Seite an Seite parallel aneinander angeordnet sind,
- die ersten (7) und zweiten (8) Kerben in der selben Seite der Bolzen zur Steuerung (3) und Verriegelung (4) ausgebildet sind,
- wobei die äußere Hülle, die durch die Bolzen zur Steuerung (3) und Verriegelung (4), die Seite an Seite angeordnet sind, gebildet wird, und die Innenhülle der Gleitschiene (1) eine allgemeine Form hat, die komplementär ist, so daß der Steuerbolzen (3) und die Verriegelungsbolzen (4) bezüglich der Gleitschiene (1) gleiten können.

2. Vorrichtung zur Betätigung und Verriegelung einer Weichenzunge (16) einer Weiche, **dadurch gekennzeichnet**, daß sie eine Vorrichtung zur Verriegelung DV der Weichenzunge gemäß Anspruch 1 hat und eine Vorrichtung zur Verbindung (15) der Verriegelungsbolzen (4) und der Weichenzunge (16).

3. Vorrichtung nach Anspruch 2, wobei:
- das hintere Ende A der Gleitschiene (1) der Bolzen zur Steuerung (3) und zur Verriegelung (4) sowie die Verriegelungsplatte (2) auf der Seite der Schiene (14) angeordnet sein kann, die gegenüber der Weichenzunge (16) liegt,
- der zentrale Teil B der Gleitschiene (1) der Bolzen zur Steuerung (3) und zur Verriegelung (4) und der Verriegelungsplatte (2) unter der Schiene (14) angeordnet sein kann, die der Weichenzunge (16) gegenüberliegt,
- das Ende C eines Trägers (10), angeordnet auf der Gleitschiene (1), mit der Seite der Schiene (14) verbunden sein kann, die der Weichenzunge (16) gegenüberliegt,
- das Ende D der Verriegelungsbolzen (4) mit der Vorrichtung zur Verbindung (15) der Bolzen zur Verriegelung (4) und der Weichenzung (16) verbunden sein kann,
- die Verbindungsvorrichtung (15) der Bolzen zur Verriegelung (4) und der Weichenzunge (16) an der Weichenzunge (16) befestigt sein kann,
- das vordere Ende E des Steuerbolzens (3) mit einem Schiebegestänge (17) zumindest einer Weichenzunge (16) verbunden sein kann.

4. Vorrichtung nach Anspruch 3, wobei die Verbindungsvorrichtung (15) mit der Weichenzunge (16) verbunden sein kann, so dass die Weichenzunge (16) unter der Wirkung des Schiebegestänges (17) bewegt wird.

5. Vorrichtung nach Anspruch 4, wobei die Verbindungsvorrichtung (15) aus einer Abdeckung (27) gebildet ist, die mit den Verriegelungsbolzen (4) durch einen Steg (28) und eine Schraube (29) verbunden ist.

6. Vorrichtung nach Anspruch 5, wobei die Abdeckung (27) von einer Anordnung (30, 32, 33) zur Anpassung und Fixierung an der Weichenzunge (16) überbrückt ist.

7. Vorrichtung nach Anspruch 6, bei der die Anordnung zur Anpassung und Fixierung einen Drehzapfen (30), einen Anpassungsbeschlag (32) und ein Verbindungsgestänge (33) umfasst.

8. Vorrichtung nach Anspruch 7, bei der der Drehzapfen (30) mit einem elastischen Gelenk (31) versehen ist, das eine vertikale Bewegungsfreiheit erlaubt, die durch die Weichenzunge (16) begrenzt wird.

9. Vorrichtung nach Anspruch 7, bei der der Anpassungsbeschlag (32) spezifisch gemäß dem jeweiligen Befestigungsprinzip der Weichenzunge (16) ausgebildet ist.

10. Vorrichtung nach Anspruch 9, bei der der Anpassungsbeschlag (32) entweder an den Steg oder an die Sohle der Weichenzunge (16) angepasst ist, so dass die Vorrichtung zur Betätigung und Verriegelung der Weichenzunge (16) an eine große Anzahl von Weichenzungen anpassbar ist.

11. Vorrichtung nach Anspruch 7, bei der das Verbindungsgestänge (33) auf dem Anpassungsbeschlag (32) in einer Weise angeordnet ist, um eine Dilatation der Weichenzunge (16) und somit einen Längsversatz des Drehzapfens (30) bezüglich der Weichenzunge (16) zu ermöglichen.

12. Vorrichtung zur Betätigung und Verriegelung einer Weiche mit zumindest einer Vorrichtung zur Betätigung und Verriegelung einer Weichenzunge (16) der Weiche entsprechend einem der Ansprüche 2 bis 11.

13. Verfahren zum Betrieb einer Vorrichtung zur Betätigung und Verriegelung einer Weichenzunge (16) einer Weiche gemäß einem der Ansprüche 2 bis 11, wobei die Vorrichtung eine Vorrichtung zur Verriegelung DV der Weichenzunge (16) entsprechend Anspruch 1 umfasst, ein Verfahren bei dem:
- das hintere Ende A der Gleitschiene (1), der Bolzen zur Steuerung (3) und zur Verriegelung (4) und die Verriegelungsplatte (2) an der Seite der Schiene (14) gegenüber der Weichenzunge (16) befestigt sind,
- der zentrale Teil B der Gleitschiene (1), der Bolzen zur Steuerung (3) und zur Verriegelung (4) und die Verriegelungsplatte (2) unter der Schiene (14) gegenüber der Weichenzunge (16) befestigt sind,
- das Ende C eines Trägers (10) angeordnet auf der Gleitschiene (1) auf der Seite der Schiene (14), gegenüber der Weichenzunge (16) befestigt ist,
- das Ende D der Verriegelungsbolzen (4) an einer Verbindungsvorrichtung (15) der Verriegelungsbolzen (4) und der Weichenzunge (16) befestigt ist,
- die Verbindungsvorrichtung (15) der Verriegelungsbolzen (4) und der Weichenzunge (16) an der Weichenzunge (16) befestigt sind,
- das vordere Ende E des Steuerbolzens (3) an einem Schiebegestänge (17) von zumindest einer Weichenzunge (16) befestigt ist.

14. Verfahren nach Anspruch 13, wobei die Abdeckung (27) der Verbindungsvorrichtung (15) an den Verriegelungsbolzen (4) über einen Steg (28) und eine Schraube (29) befestigt ist.

15. Verfahren nach Anspruch 14, wobei die Abdeckung (27) von einer Anordnung (30, 32, 33) zur Anpassung und Fixierung an der Weichenzunge (16) überbrückt ist, umfassend einen Drehzapfen (30), einen Anpassungsbeschlag (32) und ein Verbindungsgestänge (33).

16. Verfahren nach einem der Ansprüche 13 bis 15, wobei der Anpassungsbeschlag (32) spezifisch gemäß dem jeweiligen Befestigungsprinzip der Weichenzunge (16) ausgebildet ist.

17. Verfahren nach Anspruch 16, wobei der Anpassungsbeschlag (32) entweder an dem Steg oder an der Sohle der Weichenzunge (16) befestigt ist, so dass die Vorrichtung zur Betätigung und Verriegelung der Weichenzunge (16) sich an eine große Anzahl von Weichenzungen anpasst.

18. Verfahren nach einem der Ansprüche 13 bis 17, wobei die Weichenzunge (16) unter der Wirkung des Schienengestänges (17) über die Verbindungsvorrichtung (15) bewegt wird.

## Claims

1. Locking apparatus DV for locking a point (16) of a rail switch, the apparatus comprising:
a slideway (1);
a locking plate (2) adjoining said slideway (1);
a control element (3) and at least one locking bar (4), said control element and said at least one locking bar being disposed to slide relative to the assembly comprising said slideway (1) and said locking plate (2), said control element (3) being capable of sliding relative to said locking bars (4);
first and second moving pegs (5, 6) loosely held in first and second notches (7, 8) provided in said control element (3), and held free to rotate in first and second notches (7, 8) provided in each of said locking bars (4), said first and second moving pegs (5, 6) being suitable for being entrained by said first and second notches (7, 8) in said control element (3), and being suitable for longitudinally entraining said locking bars (4), said first and second moving pegs (5, 6) being perpendicular to the longitudinal axes of said control element (3) and of said locking bars (4);
said locking apparatus being **characterized in that**:
said control element (3) is a control bar;
said control bar (3) and said locking bars (4) are disposed side-by-side, touching, and parallel to one another;
said first and second notches (7, 8) are provided in the same side of said control bar (3) and of each of said locking bars (4);
the inside of the slideway (1) and the outside of the assembly comprising the control bar (3) and the locking bars (4), as disposed side-by-side and touching, being of complementary overall shapes so as to enable said control bar (3) and said locking bars (4) to slide relative to said slideway (1).

2. Apparatus for operating and locking a point (16) of a rail switch, said apparatus being **characterized in that** it includes locking apparatus DV according to claim 1 for locking said point, and coupling apparatus (15) for coupling said locking bars (4) to said point (16).

3. Apparatus according to claim 2, in which:
the rear ends A of said slideway (1), of said control bar (3), of said locking bars (4), and of said locking plate (2) are suitable for being disposed on the opposite side of the rail (14) from said point (16);
the central portions B of said slideway (1), of said control bar (3), of said locking bars (4), and of said locking plate (2) are suitable for being disposed under said rail (14) opposite from the point (16);
the end C of a frame (10) disposed on said slideway (1) is suitable for being secured to said opposite side of said rail (14) from said point (16);
the ends D of the locking bars (4) are suitable for being secured to said coupling apparatus (15) for coupling said locking bars (4) to said point (16);
said coupling apparatus (15) for coupling the locking bars (4) to said point (16) is suitable for being fixed to said point (16); and
the front end E of the control bar (3) is suitable for being secured to a push rod (17) for pushing at least one point (16).

4. Apparatus according to claim 3, in which said coupling apparatus (15) is suitable for being secured to said point (16) so as to displace said point (16) under the action of said push rod (17).

5. Apparatus according to claim 4, in which said coupling apparatus (15) is constituted by a yoke (27) coupled to said locking bars (4) via a bushing (28) and via a screw (29).

6. Apparatus according to claim 5, in which an adapting and fixing assembly (30, 32, 33) for adapting and fixing to said point (16) overlies said yoke (27).

7. Apparatus according to claim 6, in which said adapting and fixing assembly comprises a pivot (30), an adapter bracket (32), and a coupling rod (33).

8. Apparatus according to claim 7, in which said pivot (30) is provided with a resilient hinge (31) allowing said point (16) a certain amount of freedom to be displaced vertically.

9. Apparatus according to claim 7, in which a specific one of said adapter brackets (32) is made for each fixing principle of said point (16).

10. Apparatus according to claim 9, in which said adapter bracket (32) fits either the web or the base of said point (16) so that said apparatus for operating and locking said point (16) fits a large number of points.

11. Apparatus according to claim 7, in which said coupling rod (33) is disposed on said adapter bracket (32) so as to allow said point (16) to expand, and therefore said pivot (30) to be displaced longitudinally relative to said point (16).

12. Apparatus for operating and locking a rail switch, the apparatus including at least one apparatus according to any one of claims 2 to 11 for operating and locking a point (16) of said switch.

13. A method of installing the apparatus according to any one of claims 2 to 11 for operating and locking a point (16) of a rail switch, said apparatus including locking apparatus DV according to claim 1 for locking said point (16), in which method:
the rear ends A of said slideway (1), of said control bar (3), of said locking bars (4), and of said locking plate (2) are fixed on the opposite side of the rail (14) from said point (16);
the central portions B of said slideway (1), of said control bar (3), of said locking bars (4), and of said locking plate (2) are fixed under said rail (14) opposite from the point (16);
the end C of a frame (10) disposed on said slideway (1) is fixed on said opposite side of said rail (14) from said point (16);
the ends D of the locking bars (4) are fixed to said coupling apparatus (15) for coupling said locking bars (4) to said point (16);
said coupling apparatus (15) for coupling the locking bars (4) to said point (16) is fixed to said point (16); and
the front end E of the control bar (3) is fixed to a push rod (17) for pushing at least one point (16).

14. A method according to claim 13, in which said yoke (27) of said coupling apparatus (15) is fixed to said locking bars (4) via a bushing (28) and via a screw (29).

15. A method according to claim 14, in which an assembly (30, 32, 33) for adapting and fixing to said point (16), which assembly comprises a pivot (30), an adapter bracket (32) and a coupling rod (33), overlies said yoke (27).

16. A method according to any one of claims 13 to 15, in which a specific one of said adapter brackets (32) is made for each fixing principle of said point (16).

17. A method according to claim 16, in which said adapter bracket (32) is fixed either to the web or to the base of said point (16) so that said apparatus for operating and locking said point (16) fits a large number of points.

18. A method according to any one of claims 13 to 17, in which said point (16) is displaced under the action of said push rod (17) via said coupling apparatus (15).
